# EUROPÄISCHE PATENTSCHRIFT

(11) **EP 0 889 186 B1**
(45) Veröffentlichungstag und Bekanntmachung des Hinweises auf die Patenterteilung: **06.11.2002**
(21) Anmeldenummer: 98111582.7
(22) Anmeldetag: 24.06.1998
(51) Int. Cl.: E05C 17/30, E05F 5/00

(54) **Bremsvorrichtung für den Flügelrahmen eines Fensters oder einer Tür**
Check device for the wing of a door or a window
Dispositif d'arrêt pour le vantail d'une porte ou d'une fenêtre

(30) Priorität: 01.07.1997 DE 19727898
(43) Veröffentlichungstag der Anmeldung: 07.01.1999
(73) Patentinhaber: SCHÜCO International KG, 33609 Bielefeld (DE)
(72) Erfinder: Kupfer, Matthias, Dipl.-Ing., 33719 Bielefeld (DE)
(74) Vertreter: Loesenbeck, Karl-Otto, Dipl.-Ing.

(56) Entgegenhaltungen:
- EP-A- 0 723 058
- DE-U- 1 888 930
- DE-U- 8 913 302
- FR-A- 1 484 294

## Beschreibung

Die Erfindung bezieht sich auf eine aus einem Teleskoprohr und einer darin gleitbar gelagerten Kolbenstange bestehende Bremsvorrichtung zur Anordnung zwischen einem Blendrahmen und einem Flügelrahmen eines Fensters oder einer Tür.

Es ist eine Bremsvorrichtung dieser Art bekannt (EP 0 723 058 A2), die insbesondere für einen Oberlichtflügel vorgesehen wurde. Diese Bremsvorrichtung ist teleskopartig ausgebildet und weist ein rechteckiges Teleskoprohr sowie eine darin gleitbar gelagerte, rechteckige flache Schubstange auf. Die freien Enden der Schubstange und des Teleskoprohres sind mit Kupplungseinrichtungen versehen, um diese Enden mit dem Blend- bzw. dem Flügelrahmen des Fensters zu verbinden.

Benachbart dem in das Teleskoprohr eingefahrenen Ende der Schubstange ist eine rechteckförmige Ausstanzung vorgesehen, in der eine Bremseinrichtung angeordnet ist. Diese Bremseinrichtung setzt sich aus zwei Bremsbacken zusammen, die sich mit gegeneinander gerichteten konischen Flächen an einem Keil abstützen, der in der Ausstanzung vorgesehen ist. In der Ausstanzung ist ferner eine Feder angeordnet, in die ein Zapfen des Keils ragt und die auf die Bremsbacken wirkt, so daß die Bremsbacken in kraftschlüssiger Verbindung mit dem Keil stehen und sich mit ihren Außenflächen an Innenflächen des Teleskoprohres abstützen.

Um ein unbeabsichtigtes Herausgleiten der Schubstange samt Bremseinrichtung aus dem Teleskoprohr zu vermeiden, ist das Teleskoprohr zur Innenseite hin mit Sicken versehen, die von den innenliegenden Reibflächen des Teleskoprohres nach innen ragen. Ferner ist die flache Schubstange in geringem Abstand von der rechteckförmigen Ausstanzung mit Sicken ausgerüstet, die mit den Sicken des Teleskoprohres beim Ausfahrhub der Schubstange zur Begrenzung dieses Ausfahrhubes zusammenwirken.

Da die Sicken Auflaufschrägen bilden, wird bei einer hohen Belastung der Teleskopeinrichtung, die beim Aufschlagen des Fensterflügels auftreten kann, das Teleskoprohr deformiert. Das Teleskoprohr und die Schubstange können sich ineinander verkeilen.

Durch die Schlagbelastung in der Endlage der Teleskopeinrichtung besteht weiterhin die Gefahr, daß am Flügel selbst bzw. an den Befestigungspunkten gegenüber dem Blendrahmen und dem Flügel Schäden auftreten.

Nachteilig ist ferner bei der bekannten Konstruktion die Bremsbackenführung an Innenflächen des Teleskoprohres, da aufgrund der bei der Herstellung der Teleskoprohre auftretenden Oberflächentoleranzen eine gleichmäßige Bremswirkung nicht zu erzielen ist.

Die bekannte Bremsvorrichtung kann nur bei Fenstern eingesetzt werden, deren Flügel um eine Achse bewegbar sind.

Der Erfindung liegt die Aufgabe zugrunde, eine Bremsvorrichtung der eingangs genannten Art so zu gestalten, daß unter Erhöhung der Funktionssicherheit die Bremswirkung gleichmäßiger gestaltet wird und eine gedämpfte, sichere Endlagenposition erreichbar ist, so daß die Bremsvorrichtung als Öffnungsbegrenzer von Fenstern und Türen aller Art, insbesondere von Fenstern und Türen, deren Flügel um zwei unterschiedliche Achsen (Drehkipp-Ausführung) bewegbar sind.

Diese Aufgabe wird erfindungsgemäß dadurch gelöst, daß die stirnseitige, von der Kolbenstange durchtretene Öffnung des Teleskoprohres in einem in das Rohrinnere ragenden, an dem Teleskoprohr festgelegten Formkörper angeordnet ist, der mit sich zur Führungsöffnung der Kolbenstange hin kegelförmig verjüngenden Bremsflächen versehen ist, die mit einem die Kolbenstange umschließenden, ständig federbelasteten, entsprechend der Kontur der Bremsflächen kegelförmigen, ein- oder mehrteiligen Bremskörper zusammenwirken und im Teleskoprohr zwischen dem Kolben und einem rohrfesten Widerlager mindestens ein Pufferelement aus einem elastischen Material angeordnet ist.

Die auf die Kolbenstange wirkende Bremskraft wird beim Ausfahrhub der Kolbenstange durch die Feder und durch den Reibungsschluß zwischen der Kolbenstange, dem Bremskörper und der rohrfesten, kegelförmigen Bremsfläche gebildet. Diese Bremskraft ist größer als die beim Einfahrhub der Kolbenstange entstehende Bremskraft, die im wesentlichen durch die Feder bestimmt wird.

Die auftretenden Bremskräfte können durch die gewählte Reibpaarung zwischen der Kolbenstange und dem federbelasteten Bremskörper beeinflußt werden.

Eine gleichmäßige Abtragung der Reibungskräfte zwischen dem federbelasteten Bremskörper und der Kolbenstange ist dann gegeben, wenn die Kolbenstange rund ausgebildet ist.

Sie kann auch eine von der runden Querschnittsform abweichende Form haben und z.B. oval ausgebildet sein.

Weitere Merkmale der Erfindung ergeben sich aus den Unteransprüchen.

Ein Ausführungsbeispiel der erfindungsgemäßen Bremsvorrichtung ist in den Zeichnungen dargestellt und wird im folgenden beschrieben.
- Figur 1: die aus einem Teleskoprohr und einer darin gleitbar gelagerten Kolbenstange bestehende Bremsvorrichtung im Aufriß,
- Figur 2: die Bremsvorrichtung nach der Fig. 1 im Schnitt längs der Linie II-II,
- Figur 3: den die Öffnung des Teleskoprohres für die Kolbenstange bildenden Formkörper, der mit Bremsflächen versehen ist, in perspektivischer Darstellung,
- Figur 4: den mit den Bremsflächen des Formkörpers nach Fig. 3 zusammenwirkenden Bremskörper in perspektivischer Darstellung,
- Figur 5: das rohrfeste Widerlager in perspektivischer Darstellung,
- Figur 6: ein Dämpfungselement und
- Figur 7: ein Kopfstück für das verschlossene Ende des Teleskoprohres.

Die Bremsvorrichtung 1, die zwischen einem Blendrahmen und einem Flügelrahmen eines Fensters oder einer Tür angeordnet wird, besteht aus einem Teleskoprohr 2 und einer Kolbenstange 3. Aus den Darstellungen des Teleskoprohres in den Fig. 1 und 2 ergibt sich, daß der Querschnitt des Teleskoprohres oval bzw. elliptisch ausgebildet ist.

Das Teleskoprohr 2 weist ein durch ein Kopfstück 4 verschlossenes Ende auf. Dieses Kopfstück ist in der Fig. 7 in perspektivischer Darstellung aufgezeigt und mit einem Befestigungsteil 5 ausgerüstet, das in das Teleskoprohr eingreift und dort durch eine aus dem Teleskoprohr gestanzte Lasche festgelegt wird, die in die Ausnehmung 6 eingreift. Der aus dem Teleskoprohr herausragende Teil 7 des Kopfstückes weist eine Bohrung 8 auf, deren Achse 9 im rechten Winkel zur Längsachse 10 des Teleskoprohres sich erstreckt. Durch die Bohrung 8 wird ein Befestigungselement geführt, an dem ein Beschlagteil 11 angelenkt wird, das um die Achse 9 drehbar ist und zur Festlegung des einen Endes der Bremsvorrichtung an einem Blendrahmen oder an einem Flügelrahmen dient.

Der Teil 5 des Kopfstücks 4, der in das Teleskoprohr 2 eingreift, weist einen ovalen Querschnitt auf, der dem ovalen Innenquerschnitt des Teleskoprohres entspricht.

An der Kolbenstange 3 ist ein Kolben 12 befestigt, der mit einem relativ großen Spiel im Teleskoprohr 2 gleitbar gelagert ist und aus einem Metall, vorzugsweise einem Leichtmetall oder ggf. auch aus Kunststoff gefertigt ist.

Die Kolbenstange 3 ist am freien, ausgefahrenen Ende mit einer Verbindungslasche 13 ausgerüstet, mit der die Kolbenstange an einem Verbindungsbeschlag gelenkig verbunden ist, durch den das Kolbenstangenende mit einem Blendrahmen oder einem Flügelrahmen eines Fensters oder einer Tür verbunden wird.

Die Kolbenstange durchtritt an der Stirnseite 14 des Teleskoprohres 2 eine Öffnung 15, die durch einen Formkörper 16 gebildet wird. Dieser Formkörper, der aus einem Aluminium-Druckguß, einem Zink-Druckguß oder aus Kunststoff gefertigt sein kann, wird an dem Teleskoprohr 2 befestigt und kann zu diesem Zweck mit einem an der Stirnseite des Teleskoprohres anliegenden Befestigungsflansch 17 ausgerüstet werden. Dieser Befestigungsflansch stimmt in seiner Außenkontur mit der Außenkontur der Stirnfläche des Teleskoprohres überein und deckt somit die Stirnfläche des Teleskoprohres vollständig ab. In die Ausnehmungen 18 des Formstücks 16 werden Befestigungselemente eingetrieben, um den Formkörper am Teleskoprohr festzulegen.

Der Formkörper weist Bremsflächen 19 auf, die sich kegelförmig zur Führungsöffnung 15 der Kolbenstange verjüngen und mit einem Bremskörper 20 zusammenwirken, durch deren mittigen Kanal 21 sich die Kolbenstange 3 erstreckt. Dieser Bremskörper 20 ist kegelförmig gestaltet, wobei seine Außenkontur der Kontur der Bremsflächen 19 des Formkörpers 16 entspricht.

In dem in der Fig. 4 dargestellten Ausführungsbeispiel des Bremskörpers 20 ist dieser mit sich überlappenden Schlitzen 22, 23,24,25 ausgerüstet, so daß der Bremskörper sich im Betrieb auch unter Verschleißbedingungen der Kolbenstange 3 anpassen und insbesondere beim Herausfahren der Kolbenstange aus dem Teleskoprohr im Zusammenwirken mit den kegelförmigen Bremsflächen 19 seine Bremskraft auf die Kolbenstange 3 entwickeln kann.

Der Bremskörper 20 ist beim Ausführungsbeispiel nach der Fig. 4 einteilig ausgebildet. Es ist jedoch auch eine mehrteilige Gestaltung des Bremskörpers denkbar.

Der Bremskörper wird vorzugsweise aus einem Kunststoff gefertigt, der gegenüber der aus Metall, vorzugsweise aus Stahl hergestellten Kolbenstange hohe Reibwerte besitzt.

An dem Bremskörper 20 stützt sich ständig eine Feder 26 ab, die im dargestellten Ausführungsbeispiel nach der Fig. 2 als zylindrische Schraubenfeder ausgebildet ist und an dem dem Bremskörper abgewandten Ende an einem Widerlager 27 anliegt, das am Teleskoprohr 2 festgelegt ist. Das Widerlager 27, das z.B. aus Aluminium gefertigt wird, weist eine mittige Bohrung 28 auf, durch die sich die Kolbenstange 3 erstreckt.

Das Widerlager ist entsprechend der Innenkontur des Teleskoprohres 2 oval gestaltet.

Die Ausbildung des Widerlagers 27 entspricht weitgehend der Gestaltung des Kolbens 12 mit der Ausnahme, daß der Kolben in dem Teleskoprohr 2 gleitbar gelagert ist.

Zwischen dem Widerlager 27 und dem Kolben 12 sind in dem in der Fig. 2 dargestellten Ausführungsbeispiel drei Pufferelemente 29 angeordnet, durch die eine Dämpfung erreicht werden soll, wenn der Kolben unter großer Kraftbelastung sich in Richtung des Widerlagers 27 bewegt.

Diese elastischen Pufferelemente sind in perspektivischer Darstellung in der Fig. 6 aufgezeigt. Sie weisen einen mittigen Kanal 30 auf, durch den sich die Kolbenstange erstreckt. Die Pufferelemente können aus einem Kunststoffschaum oder aus Gummi bestehen. Die Außenkontur der Pufferelemente 29 entspricht der Innenkontur des Teleskoprohres, so daß diese Pufferelemente über ihre Länge den stangenfreien Raum des Teleskoprohres ausfüllen.

### Bezugszeichenliste

- 1: Bremsvorrichtung
- 2: Teleskoprohr
- 3: Kolbenstange
- 4: Kopfstück
- 5: Befestigungsteil
- 6: Ausnehmung
- 7: Teil
- 8: Bohrung
- 9: Achse
- 10: Längsachse
- 11: Beschlagteil
- 12: Kolben
- 13: Verbindungslasche
- 14: Stirnseite
- 15: Öffnung
- 16: Formkörper
- 17: Befestigungsflansch
- 18: Ausnehmung
- 19: Bremsfläche
- 20: Bremskörper
- 21: Kanal
- 22: Schlitz
- 23: Schlitz
- 24: Schlitz
- 25: Schlitz
- 26: Feder
- 27: Widerlager
- 28: Bohrung
- 29: Pufferelement
- 30: Kanal

## Patentansprüche

1. Aus einem Teleskoprohr und einer darin gleitbar gelagerten Kolbenstange bestehende Bremsvorrichtung zur Anordnung zwischen einem Blendrahmen und einem Flügelrahmen eines Fensters oder einer Tür, **dadurch gekennzeichnet, daß** die stirnseitige, von der Kolbenstange (3) durchtretene Führungsöffnung (15) des Teleskoprohres (2) in einem in das Rohrinnere ragenden, an dem Teleskoprohr (2) festgelegten Formkörper (16) angeordnet ist, der mit sich zur Führungsöffnung (15) der Kolbenstange hin kegelförmig verjüngenden Bremsflächen (19) versehen ist, die mit einem die Kolbenstange (3) umschließenden, ständig federbelasteten, ein- oder mehrteiligen, kegelförmigen Bremskörper (20) zusammenwirken, und im Teleskoprohr (2) zwischen dem Kolben (12) und einem rohrfesten Widerlager (27) mindestens ein Pufferelement (29) aus einem elastischen Material angeordnet ist.

2. Bremsvorrichtung nach Anspruch 1, **dadurch gekennzeichnet, daß** der Formkörper (16) einen die Stirnfläche des Teleskoprohres (2) abdeckenden Befestigungsflansch (17) aufweist.

3. Bremsvorrichtung nach Anspruch 1, **dadurch gekennzeichnet, daß** der Bremskörper (20) einteilig ausgebildet ist und sich überlappende Schlitze (22,23,24,25) aufweist.

4. Bremsvorrichtung nach Anspruch 1, **dadurch gekennzeichnet, daß** die kegelförmige Kontur des Bremskörpers (20) der kegelförmigen Kontur der Bremsflächen (19) entspricht und der Bremskörper mit einem Führungskanal für die Kolbenstange (3) versehen ist.

5. Bremsvorrichtung nach Anspruch 1, **dadurch gekennzeichnet, daß** im Abstand vom Formkörper (16) das rohrfeste Widerlager (27) angeordnet ist, an dem sich an einer Seite die den Bremskörper (20) belastende Feder (26) und an der dem Kolben (12) zugewandten Seite das Pufferelement (29) abstützt.

6. Bremsvorrichtung nach Anspruch 5, **dadurch gekennzeichnet, daß** mehrere kissenförmig ausgebildete Pufferelemente vorgesehen sind.

7. Bremsvorrichtung nach Anspruch 6, **dadurch gekennzeichnet, daß** die Pufferelemente aus einem Schaumstoff bestehen.

8. Bremsvorrichtung nach Anspruch 6, **dadurch gekennzeichnet, daß** die Pufferelemente aus Gummi bestehen.

9. Bremsvorrichtung nach einem der Ansprüche 5,6,7, **dadurch gekennzeichnet, daß** die Pufferelemente (29) die Kolbenstange umschließen und über ihre Länge den stangenfreien Innenraum des Teleskoprohres (2) ausfüllen.

10. Bremsvorrichtung nach einem der vorhergehenden Ansprüche, **dadurch gekennzeichnet, daß** das Teleskoprohr (2) im Querschnitt oval ist.

11. Bremsvorrichtung nach einem der vorhergehenden Ansprüche, **dadurch gekennzeichnet, daß** die Kolbenstange rund oder oval ausgebildet ist.

12. Bremsvorrichtung nach einem der vorhergehenden Ansprüche, **dadurch gekennzeichnet, daß** die auf die Kolbenstange (3) wirkende Bremskraft beim Ausfahrhub durch die Feder (26) und den Reibungsschluß zwischen der Kolbenstange (3), dem Bremskörper (20) und den rohrfesten, kegelförmigen Bremsflächen (19) gebildet wird und größer ist als die im wesentlichen durch die Feder (26) bestimmte Bremskraft beim Einfahrhub der Kolbenstange (3).

## Claims

1. Braking device, which comprises a telescopic tube and a piston rod mounted slidably therein, for arrangement between a casing frame and a sash or leaf frame of a window or a door, **characterized in that** the end guide opening (15) of the telescopic tube (2), which opening is passed through by the piston rod (3), is arranged in a shaped body (16) which protrudes into the tube interior, is fixed on the telescopic tube (2) and is provided with braking surfaces (19) which taper conically towards the guide opening (15) of the piston rod and interact with a single- or multi-part, conical braking element (20) which surrounds the piston rod (3) and is continuously spring-loaded, and at least one buffer element (29) of elastic material is arranged in the telescopic tube (2) between the piston (12) and an abutment (27) fixed on the tube.

2. Braking device according to Claim 1, **characterized in that** the shaped body (16) has a fastening flange (17) covering the end surface of the telescopic tube (2).

3. Braking device according to Claim 1, **characterized in that** the braking element (20) is of single-part design and has overlapping slots (22, 23, 24, 25).

4. Braking device according to Claim 1, **characterized in that** the conical contour of the braking element (20) corresponds to the conical contour of the braking surfaces (19) and the braking element is provided with a guide channel for the piston rod (3).

5. Braking device according to Claim 1, **characterized in that** an abutment (27) which is fixed on the tube is arranged at a distance from the shaped body (16) and the spring (26) which loads the braking element (20) is supported on one side of the abutment and the buffer element (29) is supported on the side facing the piston (12).

6. Braking device according to Claim 5, **characterized in that** a plurality of buffer elements of cushion-shaped design are provided.

7. Braking device according to Claim 6, **characterized in that** the buffer elements consist of a foam material.

8. Braking device according to Claim 6, **characterized in that** the buffer elements consist of rubber.

9. Braking device according to one of Claims 5, 6, 7, **characterized in that** the buffer elements (29) surround the piston rod and over their length fill the rod-free interior of the telescopic tube (2).

10. Braking device according to one of the preceding claims, **characterized in that** the telescopic tube (2) is oval in cross section.

11. Braking device according to one of the preceding claims, **characterized in that** the piston rod is of round or oval design.

12. Braking device according to one of the preceding claims, **characterized in that** the braking force acting on the piston rod (3) is formed, during the extension stroke, by the spring (26) and the frictional connection between the piston rod (3), the braking element (20) and the conical braking surfaces (19) fixed on the tube, and is larger than the braking force, which is essentially determined by the spring (26), during the retraction stroke of the piston rod (3).

## Revendications

1. Dispositif de freinage constitué d'un tube télescopique et d'une tige de piston montée coulissante à l'intérieur, destiné à être disposé entre un châssis dormant et un châssis ouvrant d'une fenêtre ou d'une porte, **caractérisé en ce que** l'ouverture de guidage (15) frontale du tube télescopique (2), traversée par la tige de piston (3), est disposée dans un corps façonné (16) pénétrant à l'intérieur du tube et fixé sur le tube télescopique (2), lequel corps façonné est pourvu de surfaces de freinage (19) se rétrécissant en forme de cône vers l'ouverture de guidage (15) de la tige de piston, lesquelles surfaces coopèrent avec un corps de freinage (20) de forme conique, en une ou plusieurs parties, soumis en permanence à la force d'un ressort et entourant la tige de piston (3), et dans le tube télescopique (2) au moins un élément tampon (29) en une matière élastique est disposé entre le piston (12) et une contre-butée (27) solidaire du tube.

2. Dispositif de freinage selon la revendication 1, **caractérisé en ce que** le corps façonné (16) comporte une bride de fixation (17) recouvrant la surface frontale du tube télescopique (2).

3. Dispositif de freinage selon la revendication 1, **caractérisé en ce que** le corps de freinage (20) est réalisé d'une seule pièce et présente des fentes (22, 23, 24, 25) se chevauchant.

4. Dispositif de freinage selon la revendication 1, **caractérisé en ce que** le contour de forme conique du corps de freinage (20) correspond au contour de forme conique des surfaces de freinage (19), et le corps de freinage est pourvu d'un canal de guidage pour la tige de piston (3).

5. Dispositif de freinage selon la revendication 1, **caractérisé en ce qu'**à distance du corps façonné (16) sont disposées des contre-butées (27) solidaires du tube contre lesquelles prennent appui sur un côté le ressort (26) sollicitant le corps de freinage (20) et sur le côté tourné vers le piston (12), l'élément tampon (29).

6. Dispositif de freinage selon la revendication 5, **caractérisé en ce que** plusieurs éléments tampons conformés en coussins sont prévus.

7. Dispositif de freinage selon la revendication 6, **caractérisé en ce que** les éléments tampons sont constitués d'une mousse,

8. Dispositif de freinage selon la revendication 6, **caractérisé en ce que** les éléments tampons sont constitués de caoutchouc.

9. Dispositif de freinage selon l'une des revendications 5, 6, 7, **caractérisé en ce que** les éléments tampons (29) entourent la tige de piston et remplissent, sur leur longueur, le volume intérieur sans tige du tube télescopique (2).

10. Dispositif de freinage selon l'une des revendications précédentes, **caractérisé en ce que** le tube télescopique (2) a une section transversale ovale.

11. Dispositif de freinage selon l'une des revendications précédentes, **caractérisé en ce que** la tige de piston est conformée circulaire ou ovale.

12. Dispositif de freinage selon l'une des revendications précédentes, **caractérisé en ce que** la force de freinage qui agit sur la tige de piston (3) est formée, pendant la course d'extraction, par le ressort (26) et la liaison par friction entre la tige de piston (3), le corps de freinage (20) et les surfaces de freinage (19) de forme conique, solidaires du tube, et est supérieure à la force de freinage essentiellement déterminée par le ressort (26) pendant la course de rentrée de la tige de piston (3).
